# EUROPÄISCHE PATENTSCHRIFT

(11) **EP 0 438 630 B1**
(45) Veröffentlichungstag und Bekanntmachung des Hinweises auf die Patenterteilung: **14.12.1994**
(21) Anmeldenummer: 90115613.3
(22) Anmeldetag: 15.08.1990
(51) Int. Cl.: H01R 33/965, H01R 33/08, F21V 25/12

(54) **Explosionsgeschützte Lampenfassung**
Explosion-protected lamp holder
Douille de lampe anti-déflagrante

(30) Priorität: 28.12.1989 DE 3943065; 31.03.1990 DE 4010457
(43) Veröffentlichungstag der Anmeldung: 31.07.1991
(73) Patentinhaber: R. Stahl Schaltgeräte GmbH, D-74653 Künzelsau (DE)
(72) Erfinder: Leischner, Manfred, D- 7118 Künzelsau (DE); Langer, Eberhard, D - 7118 Ingelfingen-Criesbach (DE); Völker, Dr. Peter, D - 7118 Künzelsau-Amrichshausen (DE); Pilz,Dieter, W-7113 Neuenstein (DE)
(74) Vertreter: Rüger, Rudolf, Dr.-Ing.

(56) Entgegenhaltungen:
- EP-A- 0 250 712
- DE-B- 1 199 883
- DE-U- 7 103 967

## Beschreibung

Die Erfindung geht aus von einer explosionsgeschützten Lampenfassung für Zweistiftsockellampen, mit den Merkmalen des Oberbegriffs des Anspruches 1.

Aus der EP-A-0250712 ist eine explosionsgeschützte Leuchte bekannt, in der die handelsüblichen, nichtgeschützten Zweistiftsockel-Leuchtstofflampen verwendet werden können. Die bekannte Leuchte enthält zwei Fassungen, die in dem Gehäuse der Leuchte axial verschieblich gehaltert sind. Durch zugeordnete Federn, die sich im Leuchtengehäuse abstützen, sind die beiden Fassungen in Richtung aufeinander zu vorgespannt. Beim Einsetzen der Leuchtstofflampe werden sie entgegen der Federkraft von Hand auseinandergedrückt. Nach dem Loslassen schieben die Federn die Fassungen zwangsläufig auf die Lampenstifte.

Die elektrische Verbindung zu den Lampenstiften wird über Federklemmen hergestellt, die in jeder Lampenfassung vorhanden sind und die über einen in dem Leuchtengehäuse angeordneten aufwendigen Bowdenzugmechanismus geöffnet werden können. Mittels einer besonderen Mechanik wird die geöffnete Stellung der Federklemmen verriegelt, sobald die Fassungen in dem Leuchtengehäuse entgegen der Federkraft in ihre außen liegenden Stellungen zum Einsetzen und Entnehmen der Leuchtstofflampe zurückgedrückt sind. Auf diese Weise wird sichergestellt, daß die Lampenstifte und die Federklemmen weder ein Aufschieben der Fassung auf die Lampenstifte behindern, noch daß eine stumpfe Stoßberührung zwischen den Stirnenden der Lampenstifte und den Federklemmen zustandekommt. Letzteres ist aus Gründen des Explosionsschutzes verboten.

In der DE-C-3910872 ist eine explosionsgeschützte Fassung beschrieben, die ebenfalls mittels einer Vorspannfeder auf die Stifte der Leuchtstofflampe aufgeschoben wird. Diese Fassung enthält zwei mit Lamellenkontakten versehene Buchsen, vor denen eine Scheibe mit kalibrierten Bohrungen drehbar gelagert ist. Die Scheibe kann zwischen zwei Endstellungen hin- und hergedreht werden, wobei in der einen Endstellung die Buchsen der Fassung verschlossen sind, während in der anderen Endstellung die beiden Bohrungen in der Scheibe mit den Buchsen fluchten.

Zum Einsetzen der Leuchtstofflampe wird die in dem Leuchtengehäuse längsverschieblich geführte Fassung entgegen der Wirkung der Feder von Hand zurückgezogen und sodann die Leuchtstofflampe mit ihren Stiften in die Bohrungen der Scheibe eingeführt. Wenn letzteres am beiden Seiten der Leuchtstofflampe geschehen ist, wird die Leuchtstofflampe um ihre Längsachse gedreht, wobei die Stirnenden der Leuchtenstifte auf der Vorderseite der Lampenfassung entlanggleiten. Sobald die Lampenstifte mit den Steckbuchsen fluchten, schieben die Federn die Fassungen auf die Lampenstifte auf.

Ausgehend hiervon ist es Aufgabe der Erfindung, eine Lampenfassung für explosionsgeschützte Leuchten zu schaffen, die keine Feder benötigt, um die Steckbuchsen auf die Lampenstifte aufzuschieben.

Diese Aufgabe wird erfindungsgemäß durch die Lampenfassung mit den Merkmalen des Anspruches 1 gelöst.

Infolge des verwendeten Schraubtriebs ergibt sich beim Drehen der Leuchtstofflampe eine zwangsläufige Axialbewegung der Steckbuchsen, wobei deren Vorschubkraft entsprechend der Gewindesteigung verstärkt wird. Auch große Kräfte zum Aufschieben und Abziehen der Buchsen lassen sich ohne weiteres mit der neuen Lampenfassung aufbringen.

Außerdem hat die neue Lampenfassung den Vorteil, daß in dem Leuchtengehäuse keine komplizierten und aufwendigen Schiebeführungen für die Lampenfassung notwendig sind, die bei Verschmutzen oder bei ungünstigen Toleranzen zum Verklemmen neigen.

Um eine gleichmäßigere Strombelastung der Lampenwendel in derLampe bzw. eine Verdoppelung der Kontaktstellen an den Stiften zu erreichen, sind vorteilhafterweise in beiden Bohrungen Steckbuchsen, vorzugsweise mit Lamellenkontakten, angeordnet.

Um die notwendige Axialbewegung der Steckbuchsen zu erzeugen, kommen grundsätzliche zwei unterschiedliche Lösungen in Frage. Bei der einen Lösung sitzen die Steckbuchsen unmittelbar axial unverschieblich im Buchsenträger und werden immer zwangsläufig mit diesem bewegt. Bei der anderen Ausführungsform sind die Steckbuchsen in dem Buchsenträger längsverschieblich geführt. Bei dieser Ausführungsform dreht sich der Buchsenträger nur um seine eigene Achse und vollführt keine Längsbewegung.

Eine einfache Lösung für den Schraubtrieb wird erhalten, wenn auf dem Buchsenträger ein Außengewinde vorgesehen ist, das, je nach Ausführungsform, entweder mit einem Innengewinde in dem Gehäuse oder einem Innengewinde einer auf dem Buchsenträger längsverschieblichen Mutter zusammenwirkt, an der die Buchsenhalter sitzen.

Damit eine Drehbewegung des Buchsenträgers um etwa 90° ausreicht, um den notwendigen Axialhub zu erzeugen, ist bevorzugt der Schraubtrieb mehrgängig ausgeführt.

Damit auch bei wenig achtsamer Handhabung der Leuchtstofflampe beim Einsetzen die Steckbuchsen vollständig auf die Lampenstifte aufgeschoben werden, ist gemäß weiterer Erfindung vorzugsweise ein Rastwerk vorgesehen, das nur zwei stabile Endlagen aufweist. In allen Stellungen zwischen den Endlagen ist das Rastwerk bestrebt, den Buchsenträger in die jeweils nächstliegende Endlage zu drehen, d.h. entweder in jene Endlage, in denen die Steckbuchsen vollständig auf die Lampenstifte aufgeschoben sind oder jene Endlage, in der sie von den Lampenstiften maximal zurückgezogen sind. Dadurch wird erreicht, daß nach Überschreiten des Totpunktes im Sinne eines Einsetzens der Leuchtstofflampe der notwendige sichere Kontakt zwischen der Fassung und der Leuchte zwangsläufig hergestellt wird, während im anderen Falle die Leuchtstofflampe in die Entnahmestellung zurückgedreht wird. Der Schraubtrieb setzt dabei, wie vorerwähnt, auch kleine Drehmomente, die von dem Rastwerk ausgeübt werden können, in verhältnismäßig starke Axialkräfte zum Bewegen der Steckbuchsen auf den Lampenstiften um.

Das Rastwerk enthält vorzugsweise eine Nockenbahn und wenigstens einen Nockenfolger, der federvorgespannt auf der Nockenbahn läuft. Wenn Kippmomente weitgehend ausgeschlossen werden sollen, ist es zweckmäßig, zwei bezüglich der Achse des Buchsenträgers diametral gegenüberliegende Nockenfolger zu verwenden, damit der Buchsenträger querkraftfrei bleibt.

Um bei entnommener Leuchtstofflampe die Steckbuchsen zu verschließen, ist erfindungsgemäß das Mitnehmerglied auf dem Buchsenträger drehbar gelagert und verschließt in einer seiner beiden Endstellungen die Steckbuchsen, während in der anderen Endstellung die an dem Mitnehmerglied anliegenden Leuchtenstifte mit den Steckbuchsen fluchten. Ein hierfür geeignetes einfaches Mitnehmerglied besteht aus einer vor der Vorderseite des Buchsenträgers drehbar gelagerten Scheibe, die einen längs eines Durchmessers verlaufenden Schlitz enthält, der zu einer Randseite der Scheibe hin offen ist, um ein radiales Einführen der Leuchtenstifte zu ermöglichen. Mittels einer Feder ist die Scheibe in jene Stellung vorgespannt, in der der Schlitz gegenüber den Steckbuchsen verdreht ist.

Die Lagerung dieser Scheibe wird besonders einfach, wenn sie an ihrer Rückseite einen zylindrischen Zapfen trägt, der in einer Bohrung des Buchsenträgers drehbar gelagert ist, die zwischen den Bohrungen für die Steckbuchsen liegt.

Um eine wechselweise Beschädigung oder Abnutzung der Vorderseite des Buchsenträgers und der freien Enden der Lampenstifte zu verhindern sowie eine Zentrierung der Lampen beim Einsetzen in die Leuchte zu verbessern, befindet sich bevorzugt an der Vorderseite des Gehäuses der Lampenfassung ein Abstandshalter mit einer Gleitfläche für die benachbarte Stirnseite der Leuchtstofflampe. Hierdurch werden die Lampenstifte zwangsläufig in einem kleinen Abstand über die Vorderseite des Euchsenträgers gehalten und können nicht auf diesem streifen.

Die neue Lampenfassung ist so gestaltet, daß das Einsetzen und Herausnehmen der handelsüblichen Leuchtstofflampen mit Zweistiftsockel praktisch in der gleichen Weise geschieht, wie man dies von Lampenfassungen aus dem Nicht-Ex-Bereich her gewohnt ist. Allerdings wird bei der neuen Fassung der elektrische Kontakt mit den Lampenstiften nicht durch eine Schleifbewegung an orts. festen Kontakten in der Lampenfassung hergestellt, sondern die Drehbewegung der Leuchtstofflampe wird dazu ausgenutzt, um in dem Buchsenträger enthaltene Steckbuchsen zwangsläufig auf die Lampenstifte aufzuschieben.

Infolge des Gewindes ist notwendigerweise der Drehwinkel der Leuchtstofflampe auf einen Drehhub zwischen zwei Endlagen begrenzt, was die Handhabung der Lampenfassung nach der Hauptanmeldung von den Lampenfassungen aus dem Nicht-Ex-Bereich unterscheidet. Die Leuchtstofflampe kann zum Herausnehmen aus der Lampenfassung nach der Hauptanmeldung jeweils nur in einer Richtung gedreht werden. Welche Richtung die richtige ist, hängt davon ab, auf welcher Seite der Leuchtstofflampe sich der Monteur jeweils zufälligerweise befindet.

Die mit dem Buchsenträger verbundene Anzeigeeinrichtung liefert dem Benutzer bzw. dem Monteur eine eindeutige Angabe, in welcher Endstellung sich der Buchsenträger befindet und in welche Richtung er zu drehen ist, um entweder die Leuchtstofflampe in die Fassung einzusetzen oder auf dieser herauszubekommen.

Die Anzeigeeinrichtung enthält im einfachsten Falle ein Anzeigeelement, das gemeinsam mit dem Buchsenträger verstellbar ist. In wenigstens einem Anzeigefenster ist, je nach Endstellung, ein die mögliche Drehrichtung symbolisierendes Anzeigesymbol erkennbar. Je nach Drehwinkel bzw. Ausbildung des Anzeigeelementes können auch zwei Anzeigefenster vorhanden sein, die derart angeordnet sind, daß lediglich in einem der Anzeigefenster das die Drehrichtung symbolisierende Anzeigesymbol erkennbar ist.

Insgesamt sehr einfache Verhältnisse ergeben sich, wenn das Anzeigeelement mit den Anzeigesymbolen von der Rastscheibe des Rastwerkes gebildet ist, die ohnehin die Drehbewegung des Buchsenträgers mitmacht. Die Anzeigesymbole sind in diesem Falle auf der Außenumfangsfläche der Rastscheibe angeordnet.

Die mögliche Drehrichtung läßt sich am einfachsten und unmißverständlichsten dadurch symbolisieren, daß als Anzeigesymbole Pfeile verwendet werden, die in die mögliche Drehrichtung weisen.

Im übrigen sind Weiterbildungen der Erfindung Gegenstand von Unteransprüchen.

In der Zeichnung sind Ausführungsbeispiele des Gegenstandes der Erfindung dargestellt. Es zeigen:
- Fig. 1: ein erstes Ausführungsbeispiel der Lampenfassung in einer perspektivischen Explosionsdarstellung,
- Fig. 2: einen Querschnitt durch den Buchsenträger nach Fig. 1,
- Fig. 3: eine Draufsicht auf die Rückseite der Mitnehmerscheibe,
- Fig. 4: eine Draufsicht auf die Rückseite der Lampenfassung nach Fig. 1, unter Veranschaulichung des Rastwerkes,
- Fig. 5 und 6: das Lampengehäuse nach Fig. 1 in einem Längsschnitt parallel zu der Drehachse des Buchsenträgers, unter Veranschaulichung unterschiedlicher Stellungen des Buchsenträgers und
- Fig. 7: ein weiteres Ausführungsbeispiel der erfindungsgemäßen Lampenfassung.

Fig. 1 zeigt eine die Vorschriften des Explosionsschutzes erfüllende Lampenfassung 1 für handelsübliche Leuchtstofflampen mit Zweistiftsockel. Die Lampenfassung 1 enthält ein etwa quaderförmiges Gehäuse 2, in dem sich eine durchgehende Bohrung 3 befindet. Die Bohrung 3 durchsetzt das Gehäuse 2 von dessen etwa planer Vorderseite 4 bis zu dessen Rückseite 5, die etwa parallel zu der Vorderseite 4 verläuft. Eine sich zwischen den beiden Seiten 4 und 5 erstreckende Seite 6 trägt Befestigungseinrichtungen 7 zum Anbringen der Lampenfassung 1 in einem nicht weiter gezeigten Leuchtengehäuse.

Die Durchgangsbohrung 3 enthält ein zweigängiges Innengewinde 8 mit Rechteckquerschnitt und dient als Sitz für einen etwa zylinderförmigen Buchsenträger 9, der an seiner Außenumfangsfläche ein komplementäres Außengewinde 11 trägt. Die beiden Gewinde 8 und 11 bilden zusammen einen Schraubtrieb 12, mit dessen Hilfe der Buchsenträger 9 bei einer Drehung um seine Längsachse 13 in dem Gehäuse 2 axial beweglich ist.

Wie insbesondere Fig. 4 erkennen läßt, weist die Durchgangsbohrung 3 einen an die Rückseite 5 angrenzenden Abschnitt 14 auf, der einen größeren Durchmesser als das Gewinde 8 hat und der innen zylindrisch glatt ausgebildet ist. In dem Abschnitt 14 befindet sich ein Rastwerk 15, das von einer etwa sternförmigen Rastscheibe 16 sowie zwei mit der Rastscheibe 16 zusammenwirkenden Stößeln 17 gebildet ist. Die Rastscheibe 16 enthält insgesamt vier radial nach außen wegstehende Zacken oder Arme 18, zwischen denen jeweils eine Mulde 19 vorgesehen ist. Die Mulden 19 und die Zacken 18 sind längs dem Umfang der Rastscheibe 16 äquidistant verteilt und haben, jeder für sich, denselben Abstand von der Drehachse 13. Die Rastscheibe 16 ist einstückig an der Rückseite des Buchsenträgers 9 angeformt.

Seitlich neben dem Bohrungsabschnitt 14 befinden sich in dem Gehäuse 2 zwei im Querschnitt etwa rechteckige Taschen 21, die sich bezüglich der Drehachse 13 diametral gegenüberliegen und sich in Richtung auf den Bohrungsabschnitt 14 öffnen. In diesen Taschen 21 sind bezüglich der Rastscheibe 16 radial geführt die Stößel 17 angeordnet, die in ihrem Querschnitt an die Gestalt der Taschen 21 angepaßt sind. Sie tragen an ihrer der Rastscheibe 16 zugekehrten Vorderseite eine teilzylindrische Erhöhung 22, die auf der Außenumfangsfläche der Rastscheibe 16 entlangläuft; die beiden Stößel 17 sind gegeneinander austauschbar.

In jedem der beiden Stößel 17 sind zwei Sackbohrungen 23 enthalten, in denen schraubenförmige Druckfedern 24 angeordnet sind. Die Druckfedern 24 stützen sich andernends an einer von der Rastscheibe 16 abliegenden Grundfläche 25 der Tasche 21 ab und drücken die Stößel 17 bis zur Anlage mit der Rastscheibe 16 vor.

Damit die mit dem Buchsenträger 9 einstückig verbundene Rastscheibe 16 dessen Axialbewegung nicht behindert, ist die Tiefe des Bohrungsabschnittes 14, gemessen parallel zu der Drehachse 13, um die Dicke der Rastscheibe 16 tiefer ausgebildet, als es dem Hub des Buchsenträgers 9 entspricht. Eine entsprechend tiefe Ausdehnung, d.h. Ausdehnung in Richtung parallel zu der Drehachse 13, haben auch die beiden Stößel 17.

Um die Stößel 17 in den Taschen 21 zu halten, ist auf der Rückseite 5 mittels nicht veranschaulichter Schrauben ein Deckel 26 befestigt, dessen Befestigungsschrauben in Innengewinde 27 des Gehäuses 2 eingeschraubt werden. Der Deckel 26 besitzt in Verlängerung des Buchsenträgers 9 eine in Fig. 1 ersichtliche torbogenförmige Öffnung 28.

Der innere Aufbau des Buchsenträgers 9 ergibt sich aus Fig. 2, aus der auch ersichtlich ist, wie die plane Rastscheibe 16 einstückig an dessen Rückseite angeformt ist.

Der Buchsenträger 9 ist mit zwei zueinander parallelen Durchgangsbohrungen 29 versehen, die von dessen Stirnseite 31 bis durch die Rastscheibe 16 hindurch und zu deren der Stirnseite 31 parallelen Rückseite 32 verlaufen. Beide Bohrungen 29 sind zu der Drehachse 13 parallel und sind so angeordnet, daß ihre Achsen in einer gemeinsamen Ebene mit der Drehachse 13 liegen und von dieser gleichen radialen Abstand haben. Der Mittenabstand der beiden Bohrungen 29 entspricht dem Mittenabstand von Lampenstiften 33, die an einer Stirnseite einer Leuchtstofflampe 34 axial hervorstehen.

Die Bohrungen 29 sind in ihrem an der Stirnseite 31 beginnenden Abschnitt 35 zylindrisch und gehen im Bereich der Rastscheibe 16 in einen quadratisch vierkantigen Abschnitt 36 über, an den sich wiederum ein zylindrischer Bereich 37 größeren Durchmessers anschließt, der unmittelbar an die Rückseite 32 angrenzt.

In den so gestalteten Durchgangsbohrungen 29 sitzen zwei untereinander gleiche Steckbuchsen 38, die in den Bohrungen 29 Spiel haben.

Jede der Steckbuchsen 38 besteht aus einem zylindrischen Abschnitt 41, der an seiner Vorderseite,die der Stirnseite 31 benachbart ist, eine koaxiale Sackbohrung 42 enthält, in der eine Multilamellenkontakthülse 43 angeordnet ist.

An ihrem rückwärtigen Ende ist jede Steckbuchse 38 mit einem Vierkantansatz 44 versehen, der quadratischen Querschnitt aufweist und sich im montierten Zustand in der vierkantigen Ausnehmung 36 befindet, um die Steckbuchse 38 gegen ein Drehen um ihre Längsachse zu sichern.

In den Vierkantsatz 44 ist eine Nut 45 eingestochen, die einen Sprengring 46 hält, der über den Vierkant 44 übersteht. Dieser Sprengring 46 liegt im montierten Zustand in dem zylindrischen Bereich 37 und bewirkt die axiale Sicherung der Steckbuchse 38.

Ein auf die Rückseite 32 der Rastscheibe 16 aufgeschraubter Deckel 47 legt die beiden Steckbuchsen 38 fest und enthält zum Durchtritt der Vierkantansätze 44 entsprechende vierkantige Öffnungen 48.

In dem Vierkantansatz 44 befinden sich bei beiden Steckbuchsen 38 jeweils eine Gewindesackbohrung 49 zur Aufnahme einer Klemmschraube 51.

Mittig zwischen den beiden Bohrungen 29 liegt koaxial zu der Drehachse 13 eine Bohrung 52, in der ein zylindrischer Zapfen 53 einer Mitnehmerscheibe 54 drehbar gelagert ist. Die Mitnehmerscheibe 54 ist in Fig. 3 von der Rückseite her dargestellt und liegt flach auf der Stirnseite 32 auf. Der Außendurchmesser der Mitnehmerscheibe ist etwas kleiner als der Kerndurchmesser des Außengewindes 11 und sie hat einen parallel zu einem Durchmesser verlaufenden Schlitz 55, der sich bis über die Drehachse 13 erstreckt und den Rand der Scheibe 54 an einer Seite durchtrennt. An der Rückseite der Mitnehmerscheibe 54 ist der zylindrische Zapfen 53 einstückig angeformt, der aus einem Abschnitt 56 mit großem Durchmesser und einem längeren Zapfenabschnitt 57 mit kleinerem Durchmesser zusammensetzt. Der Abschnitt 57 ragt durch die Bohrung 52 vollständig hindurch, bis in den Raum hinter dem Deckel 47, wo er mit einer Ringnut 58 und einem darin sitzenden Sprengring 59 versehen ist. Auf dem Zapfenabschnitt 57 sitzt zwischen dem Abschnitt 56 mit dem größeren Durchmesser und einer in die Bohrung 52 vorspringenden Schulter eine Wickelfeder 61, die mit einem Ende in dem Buchsenträger 9 und mit dem anderen Ende in dem Zapfenabschnitt 56 steckt.

Die Mitnehmerscheibe 54 ist auf der Stirnseite 31 drehbegrenzt, wozu auf der Stirnseite 31 zwei flache Zapfen 62 vorstehen, die in nierenförmige Vertiefungen 63 eingreifen, die auf der Rückseite der Mitnehmerscheibe 54 vorgesehen sind.

Um ein Berühren der Stirnseite 31 durch die freien Enden der Lampenstifte 53 zu vermeiden, sind schließlich auf der Vorderseite 4 neben der Bohrung 3 zwei Anschläge 64 angeordnet, die mit der Stirnseite der Leuchtstofflampe 34 zusammenwirken.

Die insoweit beschriebene Lampenfassung 1 wird zusammen mit einer weiteren im Grunde gleich aufgebauten Lampenfassung in einem Leuchtengehäuse verwendet. Der einzige Unterschied, der zwischen den beiden Lampenfassungen innerhalb eines Leuchtengehäuses besteht, liegt darin, daß eine der Fassungen einen Schraubtrieb 12 mit Rechts- und die andere einen Schraubtrieb mit Linksgewinde hat, wie dies aus der nachfolgenden Funktionsbeschreibung ohne weiteres verständlich ist und sie im übrigen spiegelsymmetrisch sind.

Als Ausgangspunkt für die Funktionsbeschreibung sei angenommen, daß zunächst keine Leuchtstofflampe 34-eingesetzt ist. In diesem Ruhezustand ist der Buchsenträger 9 in das Gehäuse 2 zurückgeschraubt, und zwar so weit, daß die Vorderseite der Mitnehmerscheibe 54 mit der Vorderseite 4 bündig ist. In diesem Zustand stehen die beiden Bohrungen 29 auf einer Linie, die etwa unter 45° zu der Seite 6 verläuft. Gleichzeitig hat die Wickelfeder 61 die Mitnehmerscheibe 54 auf der Stirnseite 31 in die zugehörige Ruhestellung verdreht, in der der Schlitz 55 ebenfalls etwa unter 45° zu der Linie verläuft, die durch die beiden Buchsen 29 definiert ist. Die Mitnehmerscheibe 54 verschließt die Öffnungen der Steckbuchsen 38. Ein weiteres Verdrehen der Mitnehmerscheibe 54 wird durch das Zusammenwirken der nierenförmigen Ausnehmungen 53 mit den zapfenförmigen Fortsätzen 62 verhindert.

In der Ruhestellung der Fassung 1 fluchtet der Schlitz 55 mit einer Nut 66 des Gehäuses 2, die radial bezüglich der Bohrung 3 verläuft und, wie Fig. 1 erkennen läßt, die der Wand 6 gegenüberliegende Wand durchsetzt. Die axiale Tiefe der Nut 66 ist so bemessen, daß ihr Nutengrund etwa mit der Stirnseite 31 fluchtet bzw. gegenüber dieser geringfügig zurückspringt.

Eine selbsttätige Verdrehung des Buchsenträgers 9 aus der erläuterten Position heraus wird durch das Rastwerk 15 verhindert, dessen Stößel 17 in einander diametral gegenüberliegenden Mulden 19 eingreifen.

Das Einsetzen der Leuchtstofflampe 34 in die explosionsgeschützte Lampenfassung 1 geschieht in ähnlicher Weise wie das Einsetzen derartiger Leuchten in nicht explosionsgeschützte Fassungen, indem die beiden Lampenstifte 33 an einer Stirnseite der Lampe 34 durch die Nut 66 eingeführt werden. Sie gleiten anschließend weiter durch den mit der Nut 66 fluchtenden Schlitz 55, bis schließlich eine weitere Einführbewegung dadurch begrenzt wird, daß der zuerst eingedrungene Lampenstift 33 am Ende des Schlitzes 55 angekommen ist.

Nach dieser bezüglich der Drehachse 13 radial gerichteten Einführbewegung der Leuchtstofflampe 34 erfolgt nun eine Drehung der Leuchtstofflampe 34 um ihre Längsachse. Dabei wird zunächst nur die Mitnehmerscheibe 54 auf dem Buchsenträger 9 verdreht, bis die zapfenförmigen Fortsätze 62 in den nierenförmigen Ausnehmungen 63 die andere Anlage entgegen der Kraft der Wickelfeder 61 erreicht haben. In dieser Stellung verläuft der Schlitz 55 über die Mitte der beiden Bohrungen 29. Ohne die Anschläge 64 könnten die Lampenstifte 33 durch Axialbewegung der Leuchtstofflampe 34 in die Steckbuchsen 38 eingeführt werden. Wegen der Anschläge 64 ist diese Axialbewegung aber nicht möglich und die Lampenstifte 33 bleiben zunächst ohne Kontakt mit den Steckbuchsen 38,auf deren Bohrungen 42 sie fluchtend ausgerichtet sind.

Würde in dieser Stellung die Leuchtstofflampe losgelassen werden, würde unter der Wirkung der Wickelfeder 61 die Mitnehmerscheibe 54 in die Ruhestellung zurückschnappen, in der ihr Schlitz 55 mit der Nut 66 ausgerichtet ist. Gleichzeitig werden die Steckbuchsen 38 wieder verschlossen und von außen unzugänglich. Somit wäre der sichere Zustand wieder erreicht.

Wenn jedoch nach Erreichen der anderen Anlagestellung der Mitnehmerscheibe 54 entgegen der Kraft der Wickelfeder 61 nicht losgelassen wird, sondern in dieser Richtung weitergedreht wird, wird von den Lampenstiften 33 über die Mitnehmerscheibe 54 nunmehr der Buchsenträger 9 verdreht. Der Schraubtrieb 12 setzt die Drehbewegung in eine axiale Vorschubbewegung des Buchsenträgers 9 um, dessen Steckbuchsen 38 entsprechend der Drehbewegung axial in Richtung auf die Lampenstifte 33 vorgeschoben werden. Gleichzeitig damit werden die Stößel 17 gegen die Wirkung der Druckfedern 24 von der Rastscheibe 16 in die Taschen 21 zurückgedrückt.

Das Rastwerk 15 hat solange die Tendenz, die Rastscheibe 16 in die Ausgangsstellung zurückzudrehen, bis der Totpunkt des Rastwerks 15 überschritten wird, der dadurch gekennzeichnet ist, daß die zylindrischen Erhöhungen 22 auf den Spitzen der Zacken 18 zu liegen kommen. Nach Überschreiten des Totpunktes hat das Rastwerk 15 die Tendenz, die Rastscheibe 16 in die andere stabile Lage in Bewegungsrichtung weiterzudrehen, bis die teilzylindrischen Erhöhungen 22 in den benachbarten Mulden 19 liegen. Bei dem gezeigten Ausführungsbeispiel ist der Drehwinkel zwischen den beiden stabilen Lagen des Rastwerkes 15 90°. Während dieser 90°-Drehung wird der Buchsenträger 9 so weit vorgeschoben, daß die in den Steckbuchsen 38 enthaltenen Lamellenkontakte 43 satt bzw. vollständig auf die zuhörigen Lampenstifte 33 aufgeschoben sind.

Während der gesamten Drehung werden durch die Mitnehmerscheibe 54 bzw. dem darin enthaltenen Schlitz 55 die Lampenstifte 33 in fluchtender Ausrichtung mit den Steckbuchsen 38 gehalten. Dabei sind die relativen Bemessungen so gewählt, daß noch vor Erreichen des Totpunktes in dem Rastwerk 15 die freien Enden der Lampenstifte 33 zumindest geringfügig in die Bohrungen 42 oder sogar bereits in die von den Lamellenkontakten 43 definierte Hülse eintauchen, damit nach Überschreiten des Totpunktes nicht eventuell der Buchsenträger 9 der Mitnehmerscheibe 54 voreilt und die Fluchtung zwischen den Leuchtenstiften 33 und den Steckbuchsen 38 verlorengeht.

Bis zum Erreichen des Totpunktes in dem Rastwerk 15 wirkt sowohl das Rastwerk 15 als auch die Wickelfeder 61 in dem Sinne, daß bei einem Loslassen der Leuchtstofflampe 34 diese in eine Stellung zurückgedreht wird, in der ihre Leuchtenstifte 33 durch die Nut 66 wieder herausgleiten können. Erst nach Überschreiten des Totpunktes wirkt das Rastwerk 15 im Sinne eines selbsttätigen Vollendens der Drehbewegung der Leuchtstofflampe 34 beim Einsetzen. Wenn nach dem Totpunkt die Leuchtstofflampe 34 losgelassen wird, schnappt das Rastwerk 15 in die andere Endlage, die gleichbedeutend ist mit dem maximalen axialen Vorschub des Buchsenträgers 9 in Richtung auf den Anschlag 64 bzw. die Stirnseite der Leuchtstofflampe 34. Um diese Endstellung zu erreichen, muß die Lampe um einen Drehwinkel gedreht werden, der gleich der Summe der Drehwinkel in dem Rastwerk 15 zuzüglich dem Drehwinkel der Mitnehmerscheibe 54 zwischen den beiden durch die nierenförmigen Ausnehmungen 63 begrenzten Winkelbereich ist. Bei dem erläuterten Ausführungsbeispiel sind das ca. 135°.

Zum Herausnehmen der Leuchtstofflampe 34 wird sie in der entgegengesetzten Richtung gedreht, wodurch der Schraubtrieb 9 den Buchsenträger von den Lampenstiften 33 herunterzieht. Die beiden Endstellungen des Buchsenträgers sind in den Fig. 5 und 6 veranschaulicht, wobei Fig. 5 den völlig zurückgezogenen Buchsenträger zeigt, wenn die in dem Schlitz 55 befindlichen Lampenstifte 33 frei über die Stirnseite 31 laufen können, während Fig. 6 den Zustand veranschaulicht, bei dem die Steckbuchsen 38 auf die Lampenstifte 33 vollständig aufgeschoben sind.

Da, wie erwähnt, in einem Leuchtengehäuse zwei der beschriebenen Lampenfassungen 1 vorhanden sind, die spiegelsymmetrisch zueinander sind, ist beispielsweise zum Herausnehmen der Leuchtstofflampe 34 entweder eine Rechts- oder eine Linksdrehung erforderlich, je nachdem, auf welche der beiden Lampenfassungen 1 der Benutzer gerade sieht. Die mögliche Drehrichtung ist bei der bislang beschriebenen Ausführungsform nur bei genauem Hinsehen auf das an der Vorderseite 4 der Lampenfassung 1 erkennbare Innengewinde festzustellen. Gemäß einer Weiterbildung ist die Lampenfassung 1 deswegen mit einer Anzeigeeinrichtung 71 versehen, die die Rastscheibe 16 sowie zwei in dem Gehäuse 2 befindliche Anzeigefenster 72 und 73 umfaßt.

Das Gehäuse 2 ist auf seiner der Seite 6 gegenüberliegenden Seite mit einer teilzylindrischen Erhöhung 74 versehen, die konzentrisch zu der durchgehenden Bohrung 3 für den Buchsenträger 9 liegt. Die teilzylindrische Erhöhung 74, die sich aus dem Gehäuse 2 konvex vorwölbt, reicht von der Vorderseite 4 bis zu dem Deckel 26. Dort, wo sich innerhalb des Gehäuses 2 das Rastwerk 15 befindet, sind in der teilzylindrischen Erhöhung 74 die beiden Anzeigefenster 72 und 73 ausgespart, die eine Ausdehnung, gemessen parallel zu der Längsachse der Bohrung 3 haben, die gleich dem möglichen Hub des Buchsenträgers 9 zuzüglich der Stärke der Rastscheibe 16 ist. Die rechteckigen Anzeigefenster 72 und 73 liegen symmetrisch bezüglich einer Hochachse, die durch die Längsachse der Bohrung 3 geht und auf der Seite 6 des Gehäuses 2 senkrecht steht; beide Anzeigefenster 72 und 73 sind durch einen Steg 75 voneinander getrennt.

Die Rastscheibe 16 bildet das Anzeigeelement, das mit den Anzeigefenstern 72 und 73 zusammenwirkt. Zu diesem Zweck ist der Zacken 18′ auf seiner Außenumfangsfläche mit zwei in Gestalt von Pfeilen ausgebildeten Anzeigesymbolen 76 und 77 versehen. Die beiden Pfeile 76 und 77 weisen in unterschiedliche Richtung, jedoch liegen beide parallel zur Umfangsrichtung bezüglich der Drehbewegung des Buchsenträgers 9.

Die Wirkungsweise sowie das Zusammenspiel der Anzeigeeinrichtung 71 ist wie folgt: Wenn der Buchsenträger 9 in seiner Ausgangsstellung steht, die ein Einsetzen der Leuchtstofflampe 34 gestattet, befindet sich das Rastwerk 15 in der in Fig. 5 gezeigten Stellung. In dieser Stellung liegt die Rastscheibe 16 dem Deckel 26 unmittelbar benachbart und der Zacken 18′ steht unterhalb des Anzeigefensters 72, so daß durch das Anzeigefenster 82 hindurch der Pfeil 77 zu sehen ist. Dieser Pfeil weist in Fig. 1 nach rechts und besagt, daß der Buchsenträger 9, ausgehend von dieser Endstellung, um 90° nach rechts drehbar ist. Wenn der Benutzer die Leuchtstofflampe 34 einsetzen will, braucht er nur der durch den Pfeil 77 gewiesenen Drehrichtung zu folgen. Durch eine Drehung in dieser Richtung wird der Buchsenträger 9 in dem Gewinde 8 zu der Vorderseite 4 geschraubt, wobei sich der Zacken 18′ von dem Anzeigefenster 72 zu dem Anzeigefenster 73 hin bewegt.

Gleichzeitig vollführt die Rastscheibe 16 eine translatorische Bewegung von dem Deckel 26 in Richtung auf die Vorderseite 4. In der schließlich erreichten Endstellung nach einer 90°-Drehung des Buchsenträgers 9 steht der Zacken 18′ hinter dem Anzeigefenster 83, das jetzt den Blick auf den Pfeil 76 freigibt, der in der entgegengesetzten Richtung im Sinne einer Linksdrehung weist. Unter dem Anzeigefenster 82 steht jetzt ein anderer Zacken 18 der Rastscheibe 16, der keinerlei Anzeigesymbole trägt, so daß die Anzeige eindeutig ist. Es wäre allerdings auch möglich, auf diesen Zacken ebenfalls einen Anzeigepfeil aufzubringen, der dieselbe Richtung weist wie der Pfeil 76. In jedem Falle bekommt der Benutzer einen klaren Hinweis, in welche Richtung die Leuchtstofflampe 34 zu drehen ist, um sie aus der Lampenfassung 1 herausnehmen zu können.

Im übrigen ist es genauso möglich, auch im Anzeigefenster 73 einen Pfeil mit der Richtung des Pfeils 77 sichtbar zu machen, wenn sich der Buchsenträger 9 in seiner Ausgangsstellung zum Einsetzen einer Leuchtstofflampe befindet.

Bei dem in Fig. 7 gezeigten Ausführungsbeispiel der Lampenfassung 1 ist der Buchsenträger 9 selbst axial unverschieblich. Die Axialbewegung wird stattdessen von den Steckbuchsen 38 erbracht, die längsverschieblich in dem Buchsenträger 9 sitzen.

Die Bohrung 3 ist eine Stufenbohrung und erweitert sich in Richtung auf die Rückseite 5 bei 82. In der Stufenbohrung 3 sitzt der außen in diesem Bereich glattwandige Buchsenträger 9, der mit einem radial vorstehenden Bund 83 in der Erweiterung 82 läuft. Eine auf die Rückseite 5 aufgeschraubte Halteplatte 74 sichert den Buchsenträger 9 gegen axiales Verschieben in dem Gehäuse 2. Der Buchsenträger 9 ist über die Halteplatte 54 hinaus verlängert und trägt dort das Außengewinde 11, auf dem eine Mutter 85, die das Innengewinde 8 enthält, aufgeschraubt ist. Die Mutter 85 bildet zusammen mit dem Außengewinde 11 den vorerwähnten Schraubtrieb 12. Sie ist mit einem von dem Gehäuse 2 weg weisenden rohrförmigen Fortsatz 86 versehen, an dessen freiem Ende eine Scheibe 87 durch nicht weiter veranschaulichte Schrauben aufgeschraubt ist.

Die beiden Steckbuchsen 38 sind in dem Buchsenträger 9 axial verschieblich und ragen über dessen rückwärtiges Ende hinaus. Sie enden in einem Schubstück 88, das drehbar und axial gesichert in einer zu dem Buchsenträger 9 konzentrischen Bohrung 89 der Scheibe 87 sitzt.

Was die Lagerung der Mitnehmerscheiben 54 anbelangt, so ist im übrigen die Anordnung wie vorher beschrieben.

Beim Drehen der Leuchtstofflampe 34 um ihre Längsachse wird der Buchsenträger 9 mitgedreht, was der Schraubtrieb 12 in eine Axialbewegung der undrehbar, aber axial verschieblich geführten Mutter 75 umsetzt. Diese Axialbewegung wird auf die beiden Steckbuchsen 38 übertragen, die in ihrem vorderen Ende, wie vorher,die Lamellenkontakte 43 enthalten.

Auf diese Weise wird erreicht, daß ohne Axialbewegung des Buchsenträgers 9 nur die Steckbuchsen 38 die Axialbewegung vollführen.

## Patentansprüche

1. Explosionsgeschützte Lampenfassung (1) für eine Zweistiftsockellampe (34) mit einem Gehäuse (2) und mit zwei in dem Gehäuse (2) vorgesehenen und an einer Vorderseite (4) des Gehäuses (2) austretenden Bohrungen (29), deren Achsen parallel zueinander in einem Abstand verlaufen, der dem Abstand der Lampenstifte (33) entspricht und von denen wenigstens eine eine axial gesicherte Steckbuchse (38) enthält, sowie mit mit der wenigstens einen Steckbuchse (38) elektrisch verbundenen Anschlußmitteln, dadurch gekennzeichnet, daß die Bohrungen (29) für die Lampenstifte (33) in einem Buchsenträger (9 ) enthalten sind, daß der Buchsenträger (9 ) in einer Bohrung (3 ) des Gehäuses (2) um eine Achse (13) drehbar gelagert ist, die parallel und symmetrisch bezüglich der Achsen der Bohrungen (29) für die Lampenstifte (33) verläuft, daß ein mit dem Buchsenträger (9 ) gekuppelter Schraubtrieb (12) vorgesehen ist, durch den die wenigstens eine Steckbuchse (38) längs ihrer Achse entsprechend der Drehung des Buchsenträgers (9 ) vor- und zurückschiebbar ist, um die wenigstens eine Steckbuchse (38) auf den zugehörigen Lampenstift (33) aufzuschieben bzw. von ihm herunterzuziehen, und daß der Buchsenträger (9 ) an seiner den Lampenstiften (33) zugekehrten Vorderseite ein mit den Lampenstiften (33) in Eingriff bringbares Mitnehmerglied (54) trägt.

2. Lampenfassung nach Anspruch 1, dadurch gekennzeichnet, daß in jeder der beiden Bohrungen (29) für die Lampenstifte (33) eine Steckbuchse (38) sitzt.

3. Lampenfassung nach Anspruch 1, dadurch gekennzeichnet, daß die eine oder beide Steckbuchsen (38) unmittelbar und axial unverschieblich in dem Buchsenträger (9) angeordnet sind.

4. Lampenfassung nach Anspruch 3, dadurch gekennzeichnet, daß der Schraubtrieb (12) aus einem auf der Außenseite des Buchsenträgers (9) vorgesehenen Außengewinde (11) und einem in der Bohrung (3) des Gehäuses (2) befindlichen Innengewinde (8) besteht.

5. Lampenfassung nach Anspruch 1, dadurch gekennzeichnet, daß der Schraubtrieb (12) mehrgängig ist.

6. Lampenfassung nach Anspruch 1, dadurch gekennzeichnet, daß mit dem Schraubtrieb (12) ein Rastwerk (15) mit zwei stabilen Endlagen gekuppelt ist, von denen die eine Endlage der vollständig zurückgezogenen Steckbuchse (38) und die andere Endlage einer Stellung der Steckbuchse (38) entspricht, in der die Steckbuchse (38) auf den zugehörigen Lampenstift (33) aufgeschoben ist.

7. Lampenfassung nach Anspruch 6, dadurch gekennzeichnet, daß der Drehwinkel in dem Rastwerk (15) zwischen den beiden Endlagen zumindest 90° beträgt.

8. Lampenfassung nach Anspruch 6, dadurch gekennzeichnet, daß das Rastwerk (15) eine Nockenbahn (16) und wenigstens einen auf der Nockenbahn (16) laufenden federvorgespannten Stößel (17) enthält.

9. Lampenfassung nach Anspruch 8, dadurch gekennzeichnet, daß die Nockenbahn auf einer mit dem Buchsenträger (9 ) drehfest verbundenen Rastscheibe (16) ausgebildet ist, und daß wenigstens ein Stößel (17) verschieblich in dem Gehäuse (2) geführt ist.

10. Lampenfassung nach Anspruch 8, dadurch gekennzeichnet, daß zwei Nockenfolger (17) vorgesehen sind, die sich bezüglich der Drehachse (13) des Schraubtriebs (12) diametral gegenüber befinden.

11. Lampenfassung nach Anspruch 1, dadurch gekennzeichnet, daß der Buchsenträger (9) in dem Gehäuse (2) axial unverschieblich drehbar gelagert ist und zumindest eine seiner Bohrungen (29) für die Lampenstifte (33) als Durchgangsbohrung ausgebühr ist, in der längsverschieblich die wenigstens eine Steckbuchse (38) sitzt, und daß der Schraubtrieb (12) aus einem auf dem Buchsenträger (9) vorgesehenen Außengewinde (11) und einer mit der Steckbuchse (38) gekuppelten Mutter (85) besteht, die gegen Mitdrehen gesichert ist.

12. Lampenfassung nach Anspruch 11, dadurch gekennzeichnet, daß beide Bohrungen (29) für die Lampenstifte (33) mit Steckbuchsen (38) versehen sind, die an ihrem von den Lampenstiften (33) abliegenden Ende miteinander verbunden und drehbar mit der Mutter (85) gekuppelt sind.

13. Lampenfassung nach Anspruch 1, dadurch gekennzeichnet, daß das Mitnehmerglied (54) an dem Buchsenträger (9) drehbar gelagert ist und zwischen zwei Endstellungen hin- und herdrehbar ist, wobei in der einen Stellung die Bohrungen (29) für die Leuchtenstifte (33) verschlossen und in der anderen Endstellung die an dem Mitnehmerglied (54) anliegenden Lampenstifte (33) mit den Bohrungen (29) fluchten.

14. Lampenfassung nach Anspruch 13, dadurch gekennzeichnet, daß das Mitnehmerglied (54) in die die Bohrungen (29) für die Lampenstifte (33) verschließenden Stellung vorgespannt ist.

15. Lampenfassung nach Anspruch 13 , dadurch gekennzeichnet, daß das Mitnehmerglied (54) von einer Scheibe gebildet ist, die eine entlang einem Durchmesser verlaufende und lediglich an einer Seite der Scheibe offene Nut (55) enthält, und daß die Nut (55) in ihrem Nutengrund zumindest an jenen Stellen offen ist, die, wenn die Nut (55) auf die Bohrungen (29) ausgerichtet ist, mit den Bohrungen (29) fluchten.

16. Lampenfassung nach Anspruch 15 , dadurch gekennzeichnet, daß die Scheibe (54) an ihrer der Vorderseite des Buchsenträgers (31) zugekehrten Rückseite einen koaxialen zylindrischen Zapfen (56, 57) trägt, der drehbar in einer Bohrung (52) des Buchsenträgers (9) gelagert und von einer Wickelfeder (61) umgeben ist, die sich einenends am Buchsenträger (9 ) und anderenends an der Scheibe (54) abstützt.

17. Lampenfassung nach Anspruch 1 , dadurch gekennzeichnet, daß das Gehäuse (2 ) an seiner Vorderseite (4) mit einem neben dem Buchsenträger (9 ) befindlichen Abstandshalter (64) versehen ist, der eine zu der Drehachse (13) des Buchsenträgers (9 ) rechtwinklige Anschlagfläche trägt, deren Abstand von der Vorderseite (31) des Buchsenträgers (9) geringfügig größer als die Länge der Lampenstifte (33) ist.

18. Lampenfassung nach den Ansprüchen 13 und 17, dadurch gekennzeichnet, daß der Hub des Schraubtriebes (12) zwischen dessen beiden Endlagen kleiner oder gleich der Länge der Lampenstifte (33) abzüglich der Stärke des Mitnehmergliedes (54), gemessen parallel zu der Drehachse des Buchsenträgers (9) ist.

19. Lampenfassung nach Anspruch 1, dadurch gekennzeichnet, daß dem Buchsenträger (9) eine Anzeigeeinrichtung (71) zum Signalisieren des Drehzustandes bzw. der möglichen Drehrichtung des Buchsenträgers (9) zugeordnet ist.

20. Lampenfassung nach Anspruch 19, dadurch gekennzeichnet, daß die Anzeigeeinrichtung (71) wenigstens ein in dem Gehäuse (2) befindliches Anzeigefenster (72,73) sowie ein mit wenigstens einem Symbol (76, 77) versehenes Anzeigeelement (16) umfaßt, das mit dem Buchsenträger (9) gekuppelt und gemeinsam mit diesem verstellbar ist.

21. Lampenfassung nach Anspruch 19, dadurch gekennzeichnet, daß die Anzeigeeinrichtung (71) zwei in dem Gehäuse (2) angeordnete Anzeigefenster (72, 73) aufweist, die derart angeordnet sind, daß jeweils nur in einem der beiden Anzeigefenster (72,73) beim Erreichen der jeweiligen Endstellung des Buchsenträgers (9) das Anzeigesymbol (76, 77) sichtbar ist.

22. Lampenfassung nach Anspruch 21, dadurch gekennzeichnet, daß die beiden Anzeigefenster (72, 73), bezogen auf die Umfangsrichtung des Buchsenträgers (9), nebeneinanderliegen.

23. Lampenfassung nach Anspruch 20, dadurch gekennzeichnet, daß das Anzeigeelement (16) drehfest mit dem Buchsenträger (9) verbunden ist.

24. Lampenfassung nach Anspruch 23, dadurch gekennzeichnet, daß das Anzeigeelement (16) mit dem Buchsenträger (9) einstückig ist.

25. Lampenfassung nach Anspruch 23 mit einem eine Rastscheibe aufweisenden Rastwerk, dadurch gekennzeichnet, daß das Anzeigeelement von dar Rastscheibe (16) gebildet wird.

26. Lampenfassung nach Anspruch 25,dadurch gekennzeichnet, daß die Anzeigesymbole (76,77) auf der Außenumfangsfläche der Rastscheibe (16) angeordnet sind.

27. Lampenfassung nach Anspruch 20 und 21, dadurch gekennzeichnet, daß die Anzeigeeinrichtung (71) auf dem Anzeigeelement (16) zwei Anzeigesymbole (76, 77)trägt und die Anordnung der Anzeigesymbole (76,77) sowie der Anzeigefenster (72, 73,) derart gestaltet ist, daß in den Endlagen des Buchsenträgers (9) jeweils nur ein Anzeigesymbol (76, 77) auf ein Anzeigefenster (72, 73) ausgerichtet ist.

28. Lampenfassung nach Anspruch 1 oder 9, dadurch gekennzeichnet, daß das oder die Anzeigesymbole jeweils Pfeile(76,77) sind, von denen der eine in der einen möglichen Drehrichtung des Buchsenträgers (9) und der andere in die entgegengesetzten Richtung weist.

29. Lampenfassung nach Anspruch 7 und 10, dadurch gekennzeichnet, daß die Anzeigesymbole (76,77) zwischen zwei benachbarten Rastausnehmungen (19) der Rastscheibe (16) liegen.

## Claims

1. An explosion-protected lamp fitting (1) for a two pin socket lamp (34) having a housing (2) and having two bores (29) provided in the housing and opening on a front face (4) of the housing (2), whose axes run parallel to and at a distance from each other, corresponding to the distance between the lamp pins (33), and of which at least one contains an axially secured bush (38), also having connection means electrically connected to the at least one bush (38), characterised in that the bores (29) for the lamp pins (33) are contained in a socket mount (9), in that the socket mount (9) is housed in a bore (3) of the housing (2) so that it may rotate on an axis (13), which runs parallel to and symmetrical with the axes of the bores (29) for the lamp pins (33), in that a screw coupling (12) is provided and coupled with the socket mount (9), through which the at least one bush (38) may be slid backwards and forwards along its axis in conjunction with the rotation of the socket mount (9) so that the at least one bush (38) may be pushed onto or retracted from the associated lamp pin (33), and in that the socket mount (9) bears on its front side facing the lamp pin (33) a driver member (54) that can be made to engage with the lamp pins (33).

2. A lamp fitting in accordance with claim 1, characterised in that a bush (38) sits in each of the two bores (29) for receiving the lamp pins (33).

3. A lamp fitting in accordance with claim 1, characterised in that the bush or bushes (38) are arranged directly in the socket mount (9) and in a way that they are not axially slidable.

4. A lamp fitting in accordance with claim 3, characterised in that the screw coupling (12) comprises an external thread (11) provided on an externalsurface of the socket mount (9) and an internal thread (8) in the bore of the housing (2)

5. A lamp fitting in accordance with claim 1, characterised in that the screw coupling (12) is multi-threaded.

6. A lamp fitting in accordance with claim 1, characterised in that a check mechanism (15) is coupled with the screw coupling (12) with two stable end positions, of which one of the end positions corresponds to the completely retracted bush (38) and the other end position corresponds to a position of the bush (38) in which the bush (38) is pushed onto the associated lamp pin (33).

7. A lamp fitting in accordance with claim 6, characterised in that the rotary angle in the check mechanism (15) between the two end positions is at least 90°.

8. A lamp fitting in accordance with claim 6, characterised in that the check mechanism (15) contains a cam track (16) and at least one spring-mounted push rod (17) running on the cam track (16).

9. A lamp fitting in accordance with claim 8, characterised in that the cam track is arranged on a check disc (16) that is joined to the socket mount (9) so that it may not rotate and in that at least one push rod (17) is guided slidably in the housing (2).

10. A lamp fitting in accordance with claim 8, characterised in that two cam shafts (17) are provided, which are positioned diametrically opposed to each other relative to the axis of rotation (13) of the screw coupling (12).

11. A lamp fitting in accordance with claim 1, characterised in that the socket mount (9) is rotatably mounted in the housing (2) but not axially slidable and at least one of its bores (29) for the lamp pins (33) is a through-bore, in which the at least one bush (38), which is slidable lengthwise, sits and in that the screw coupling (12) comprises an external thread (11) on the socket mount (9) and a nut (85) coupled with the bush (38), this nut being secured against turning with it.

12. A lamp fitting in accordance with claim 11, characterised in that the two bores (29) for the lamp pins (33) are provided with bushes (38), which are joined with each other at their ends away from the lamp pins (33) and are rotatably coupled with the nut (85).

13. A lamp fitting in accordance with claim 1, characterised in that the driver member (54) is rotatably mounted on the socket mount (9) and may be rotated backwards and forwards between two end positions, whereby in one position the bores (29) for the lamp pins (33) are closed and in the other end position the lamp pins (33) lying adjacent to the driver member (54) are flush with the bores (29).

14. A lamp fitting in accordance with claim 13, characterised in that the driver member (54) is biased into the position in which the bores (29) for the lamp pins (33) are closed.

15. A lamp fitting in accordance with claim 13, characterised in that the driver member (54) is a disc, which contains a groove (55) running along a diameter and open on only one side of the disc, and in that the groove (55) in its groove floor is open in at least those positions that are flush with the bores (29) when the groove is aligned with the bores (29).

16. A lamp fitting in accordance with claim 15, characterised in that the disc (54) bears a coaxial cylindrical spigot (56, 57) on its rear surface facing the front face (31) of the socket mount, which is rotatably housed in a bore (52) of the socket mount (9) and surrounded by a coil spring (61), which is supported at one end on the socket mount (9) and at the other end on the disc (54).

17. A lamp fitting in accordance with claim 1, characterised in that the front face (4) of the housing (2) is provided with a spacing device (64) positioned adjacent to the socket mount (9), which bears a stop surface at right angles to the axis of rotation (13) of the socket mount (9), whose distance from the front face (31) of the socket mount (9) is slightly greater than the length of the lamp pins (33).

18. A lamp fitting in accordance with claims 13 and 17, characterised in that the height of the screw coupling (12) between its two end positions is smaller than or equal to the length of the lamp pins (33) less the thickness of the driver member (54), measured parallel to the axis of rotation of the socket mount (9).

19. A lamp fitting in accordance with claim 1, characterised in that the socket mount (9) has assigned to it an indicator mechanism (71) for indicating the rotational status or possible rotational direction of the socket mount (9).

20. A lamp fitting in accordance with claim 19, characterised in that the indicator mechanism (71) comprises at least one display window (72, 73) arranged in the housing (2) as well as an indicator element (16), provided with at least one symbol (76, 77), that is coupled with the socket mount (9) and may be regulated in conjunction with it.

21. A lamp fitting in accordance with claim 19, characterised in that the indicator mechanism (71) has two display windows (72, 73) arranged in the housing (2), configured in such a way that when the socket mount (9) has reached its respective end position the display symbol (76, 77) is visible in only one of the two display windows (72, 73).

22. A lamp fitting in accordance with claim 21, characterised in that the two display windows (72, 73) lie adjacent to each other in relation to the circumferential direction of the socket mount (9).

23. A lamp fitting in accordance with claim 20, characterised in that the indicator element (16) is integral with the socket mount (9) in rotation.

24. A lamp fitting in accordance with claim 23, characterised in that the indicator element (16) is integral with the socket mount (9).

25. A lamp fitting in accordance with claim 23 having a check mechanism with a check disc, characterised in that the check disc (16) constitutes the indicator element.

26. A lamp fitting in accordance with claim 25, characterised in that the indicator symbols (76, 77) are arranged on the outer circumferential surface of the check disc (16).

27. A lamp fitting in accordance with claims 20 and 21, characterised in that the indicator mechanism (71) has two indicator symbols (76, 77) on the indicator element (16) and the arrangement of the indicator symbols (76, 77) as well as the display windows (72, 73) is such that when the socket mount (9) is in the end positions respectively only one indicator symbol (76, 77) is aligned with one window (72, 73).

28. A lamp fitting in accordance with claim 1 or 9, characterised in that the indicator symbol or symbols are respectively arrows (76, 77), of which one is pointing in one of the possible rotational directions of the socket mount (9) and the other in the opposite direction.

29. A lamp fitting in accordance with claims 7 and 10, characterised in that the indicator symbols (76, 77) lie between two adjacent check flutes (19) of the check disc (16).

## Revendications

1. Douille de lampe (1) anti-déflagrante pour une lampe (34) à culot à deux broches, comportant un boîtier (2) et deux trous (29) qui sont prévus dans le boîtier (2), débouchent dans la face avant (4) du boîtier (2), dont les axes mutuellement parallèles s'étendent à une distance l'un de l'autre qui correspond à l'écartement des broches de lampe et parmi lesquels l'un au moins contient une fiche de contact (38) qui est fixe dans la direction axiale, ainsi que des moyens de connexion qui sont reliés électriquement à ladite fiche de contact (38) au nombre d'au moins une, caractérisée par le fait que les trous (29) pour les broches de lampes (33) sont contenus dans un porte fiches de contact (9), par le fait que le porte fiches de contact (9) est monté dans un alésage (3) du boîtier (2) avec possibilité de rotation autour d'un axe (13) qui s'étend parallèlement aux axes des trous (29) recevant les broches de lampes (33) et à égale distance de ceux-ci, par le fait qu'il est prévu un mécanisme à vis (12) couplé au porte fiches de contact au moyen duquel la fiche de contact (38), au nombre d'au moins une, peut être déplacée vers l'avant ou vers l'arrière, le long de son axe, en fonction de la rotation du porte fiches de contact (9) aux fins d'enfoncer ou d'extraire ladite fiche de contact (38), au nombre d'au moins une, sur ou de la broche de lampe (33) correspondante et par le fait que le porte fiches de contact (9), sur sa face antérieure tournée vers les broches de lampe (33), porte un élément d'entraînement (54) qui peut être amené en prise avec les broches de lampe (33).

2. Douille de lampe selon la revendication 1, caractérisée par le fait qu'une fiche de contact (38) est disposée dans chacun des deux trous (29) recevant les broches de lampe (33).

3. Douille de lampe selon la revendication 1, caractérisée par le fait que l'une des fiches de contact (38) ou les deux fiches de contact est (sont) disposée(s) directement à l'intérieur du porte fiches de contact (9), de manière fixe dans la direction axiale.

4. Douille de lampe selon la revendication 3, caractérisée par le fait que le mécanisme à vis (12) se compose d'un filetage extérieur (11) prévu sur la surface extérieure du porte fiches de contact (9) et d'un filetage intérieur (8) qui se trouve à l'intérieur du perçage (3) du boîtier (2).

5. Douille de lampe selon la revendication 1, caractérisée par le fait que le mécanisme à vis (12) comporte plusieurs filets.

6. Douille de lampe selon la revendication 1, caractérisée par le fait qu'un mécanisme de verrouillage à crans (15) est couplé au mécanisme à vis (12), lequel mécanisme de verrouillage à crans comporte deux positions extrêmes stables parmi lesquelles l'une correspond à la position de la fiche de contact (38) complètement rétractée et l'autre correspond à une position dans laquelle la fiche de contact (38) est enfilée sur la broche de lampe (33) correspondante.

7. Douille de lampe selon la revendication 6, caractérisée par le fait que l'angle de rotation entre les deux positions extrêmes dans le mécanisme (15) verrouillage à crans est d'au moins 90°.

8. Douille de lampe selon la revendication 6, caractérisée par le fait que le dans le mécanisme de verrouillage à crans (15) comprend un chemin de came (16) et au moins un coulisseau (17) sollicité par ressort qui se déplace sur ledit chemin de came (16).

9. Douille de lampe selon la revendication 8, caractérisée par le fait que le chemin de came est agencé sur un disque à crans (16) solidaire en rotation du porte fiches de contact 9 et par le fait qu'au moins un coulisseau (17) est guidé dans le boîtier (2) avec possibilité de déplacement en translation .

10. Douille de lampe selon la revendication 8, caractérisée par le fait qu'il est prévu deux coulisseaux (17) qui occupent des positions diamétralement opposées par rapport à l'axe de rotation du mécanisme à vis (12).

11. Douille de lampe selon la revendication 1, caractérisée par le fait que le porte fiches de contact (9) est monté dans le boîtier (2) de manière fixe en translation mais avec possibilité de rotation et qu'au moins l'un de ses trous (29) recevant les broches de lampe (33) est agencé sous forme de trou débouchant dans lequel la fiche de contact (38) au nombre d'au moins une est montée avec possibilité de déplacement en translation et par le fait que le mécanisme à vis (12) se compose d'un filetage extérieur (11) prévu sur le porte fiches de contact (9) et d'un écrou (85) fixe en rotation couplé à la fiche de contact (38).

12. Douille de lampe selon la revendication 11, caractérisée par le fait que les deux trous (29) recevant les broches de lampe (33) sont pourvus de fiches de contact (38) qui, à leur extrémité éloignée des broches de lampe (33), sont reliées entre elles et sont couplées en rotation avec l'écrou (85).

13. Douille de lampe selon la revendication 1, caractérisée par le fait que l'élément d'entraînement (54) est monté avec possibilité de rotation sur le porte fiches de contact (9) et peut tourner dans les deux sens entre deux positions extrêmes, les trous (29) pour les broches de lampe (33) étant fermés, dans l'une des positions, tandis que dans l'autre position extrême, les broches de lampe (33) qui prennent appui sur l'élément d'entraînement (54) sont alignées avec les trous (29).

14. Douille de lampe selon la revendication 13, caractérisée par le fait que l'élément d'entraînement (54) est précontraint dans la position dans laquelle les trous sont obturés.

15. Douille de lampe selon la revendication 13, caractérisée par le fait que l'élément d'entraînement (54) est formé d'un disque qui pourvu d'une rainure (55) qui s'étend suivant un diamètre et est ouverte seulement sur un côté du disque et par le fait qu'au niveau de son fond, la rainure (55) est ouverte au moins aux endroits qui sont alignés avec les trous (29) lorsque la rainure (55) est orienté dans la direction desdits trous (29).

16. Douille de lampe selon la revendication 15, caractérisée par le fait que le disque (54) porte sur sa face arrière tournée vers la face antérieure du porte fiches de contact (31) un axe (56, 57) concentrique qui pénètre avec possibilité de rotation dans un trou (52) du porte fiches de contact (9) et est entouré par un ressort spirale (61) qui a une extrémité prend appui sur le porte fiches de contact (9) et à l'autre extrémité sur le disque (54).

17. Douille de lampe selon la revendication 1, caractérisée par le fait que sur sa face antérieure (4), le boîtier (2) est pourvu d'un moyen d'espacement (64) qui est disposé à côté du porte fiches de contact (9), porte une surface de butée à angle droit par rapport à l'axe de rotation (13) du porte fiches de contact (9), dont la distance par rapport à la face antérieure (31) du porte fiches de contact (9) est légèrement supérieure à la longueur des broches de lampe (33).

18. Douille de lampe selon les revendications 13 et 17, caractérisée par le fait que la course du mécanisme à vis (12) entre les deux position extrêmes de ce dernier est inférieure ou égale à la longueur des broches de lampe (33) diminuée de l'épaisseur de l'élément d'entraînement (54), le tout mesuré parallèlement à l'axe de rotation du porte fiches de contact (9).

19. Douille de lampe selon la revendication 1, caractérisée par le fait qu'un dispositif indicateur (71) est associé au porte fiches de contact (9) aux fins d'indiquer la position en rotation ou le sens de rotation possible du porte fiches de contact (9).

20. Douille de lampe selon la revendication 19, caractérisée par le fait que le dispositif indicateur (71) comprend au moins une fenêtre (72, 73) aménagée dans le boîtier (2) et un élément indicateur (16) pourvu d'au moins un symbole (76, 77) qui est couplé au porte fiches de contact (9) et peut être déplacé en même temps que celui-ci.

21. Douille de lampe selon la revendication 19, caractérisée par le fait que le dispositif indicateur (71) présente deux fenêtres (72, 73) aménagées dans le boîtier (2) qui sont disposées de manière telle que le symbole (76, 77) soit visible dans l'une des fenêtres uniquement lorsque la position extrême correspondante du porte fiches de contact (9) est attente.

22. Douille de lampe selon la revendication 21, caractérisée par le fait que les deux fenêtres (72,73) sont disposées l'une à côté de l'autre dans la direction périphérique du porte fiches de contact (9).

23. Douille de lampe selon la revendication 20, caractérisée par le fait que l'élément indicateur (16) est solidaire en rotation du porte fiches de contact (9).

24. Douille de lampe selon la revendication 23, caractérisée par le fait que l'élément indicateur (16) est formé d'une pièce avec le porte fiches de contact (9).

25. Douille de lampe selon la revendication 23, caractérisée par le fait que l'élément indicateur est constitué par le disque à crans (16).

26. Douille de lampe selon la revendication 25, caractérisée par le fait que les symboles (76, 77) sont disposés sur la surface périphérique extérieure du disque à crans (16).

27. Douille de lampe selon les revendications 20 et 21, caractérisée par le fait que le dispositif indicateur (71) au niveau de l'élément indicateur (16) porte deux symboles (76, 77) et que les symboles (76, 77) et les fenêtres (72 ,73) sont agencés de telle sorte que dans les positions extrêmes du porte fiches de contact (9) seul un symbole (76 ,77) se trouve en regard d'une fenêtre (72 ,73).

28. Douille de lampe selon la revendication 1 ou la revendication 9, caractérisée par le fait que le ou les symbole(s) est (sont) des flèches (76, 77) parmi lesquelles l'une est orientée dans l'une des directions possibles de rotation du porte fiches de contact (9) et l'autre dans la direction opposée.

29. Douille de lampe selon les revendications 7 et 10, caractérisée par le fait que les symboles (76 ,77) sont situés entre deux évidements (19) formant crans de verrouillage du disque à crans (16).
